# FASCICULE DE BREVET EUROPEEN

(11) **EP 3 720 778 B1**
(45) Date de publication et mention de la délivrance du brevet: **23.03.2022**
(21) Numéro de dépôt: 18803445.8
(22) Date de dépôt: 21.11.2018
(51) Int. Cl.: B65D 1/02

(54) **RECIPIENT A FOND PETALOÏDE**
BEHÄLTER MIT EINEM BLÜTENBLATTFÖRMIGEN SOCKEL
CONTAINER WITH A PETALOID BASE

(30) Priorité: 04.12.2017 FR 1761577
(43) Date de publication de la demande: 14.10.2020
(73) Titulaire: Sidel Participations, 76930 Octeville-sur-Mer (FR)
(72) Inventeur: NAVEAU, Laurent, 76930 Octeville Sur Mer (FR); MEILLERAIS, Sylvain, 76930 Octeville Sur Mer (FR)
(74) Mandataire: Sidel Group
(86) Numéro de dépôt international: PCT/EP2018/082033
(87) Numéro de publication internationale: WO 2019/110301

(56) Documents cités:
- WO-A1-2014/174210

## Description

L'invention concerne le domaine des récipients, notamment bouteilles ou pots, fabriqués par soufflage ou étirage soufflage à partir d'ébauches (préformes ou récipients intermédiaires) en matière plastique telle que du polytéréphtalate d'éthylène (PET).

Un récipient comprend généralement un col ouvert, par lequel on remplit ou on vide celui-ci, un corps, qui confère au récipient son volume, et un fond qui ferme le corps à l'opposé du col et forme un socle destiné à assurer la tenue et le maintien du récipient lorsqu'il repose sur un support tel qu'une table.

Certains contenus, typiquement les boissons carbonatées, génèrent dans les récipients bouchés des pressions relatives élevées, qui atteignent ou dépassent couramment deux bars et demi.

Pour accueillir ce type de contenu, il est courant de munir les récipients de fonds pétaloïdes, qui comprennent des pieds en saillie, en forme de pétales, séparés par des portions de paroi convexe appelées creux ou vallées, qui s'étendent radialement depuis une zone centrale du fond. Les pieds sont destinés à assurer le maintien stable du récipient sur un support, tandis que les vallées sont destinées à absorber les efforts (thermiques et/ou mécaniques) exercés par le contenu.

Un fond pétaloïde, dont un exemple est proposé dans les documents de brevet publiés sous les numéros EP3059175 et WO 2014/174210 (Sidel), est par construction plus résistant aux déformations qu'un fond ordinaire. Cependant, les conditions, notamment de température et d'humidité, auxquelles sont soumis certains récipients, amènent parfois la matière au-delà de sa limite d'élasticité, voire même jusqu'au point de rupture. On rencontre de telles conditions notamment dans certains pays chauds.

Ainsi, le stockage d'un récipient en plein soleil dilate le contenu et augmente sensiblement la pression relative à l'intérieur du récipient, jusqu'à atteindre ou dépasser quatre, voire cinq bars.

En outre, soumis à une atmosphère très chaude et humide (que l'on rencontre dans les pays tropicaux), le PET subit une reprise d'humidité importante qui diminue sa stabilité dimensionnelle.

Cela explique l'apparition de fissures dans le fond, au point que certains récipients se mettent parfois à fuir.

Une solution qui paraît évidente pour augmenter la résistance d'un fond pétaloïde est d'augmenter son épaisseur, c'est-à-dire la quantité de matière employée pour sa fabrication. Cependant on se heurte à deux difficultés. La première difficulté est la nécessité, pour des raisons économiques et environnementales, de maintenir la quantité de matière à un niveau raisonnable (il est même demandé aux fabricants de ne pas augmenter la quantité de matière, voire de la diminuer). La seconde difficulté est que l'augmentation de l'épaisseur du fond modifie ses conditions de formage et nécessite, pour obtenir une bonne prise d'empreinte, d'augmenter la pression de soufflage du récipient.

Un objectif de la présente invention est par conséquent de proposer un récipient à fond pétaloïde dont la forme le rende plus performant mécaniquement, et plus précisément plus résistant aux déformations lorsqu'il est soumis à des conditions de température et/ou d'humidité élevée.

A cet effet, il est proposé un récipient en matière plastique comprenant un corps et un fond pétaloïde qui se raccorde au corps par une périphérie, le fond ayant un axe central de symétrie et comprenant :
- un dôme central qui fait saillie vers l'intérieur du récipient, délimité par un bord externe circulaire qui s'étend à une distance R1 de l'axe central ;
- une série de pieds en saillie vers l'extérieur du récipient, qui rayonnent chacun à partir du dôme central et présentent chacun un sommet éloigné radialement du dôme central et un chemin de crête qui s'étend du bord externe du dôme central jusqu'au sommet ;
- une série de vallées formées chacune en creux entre deux pieds successifs, chaque vallée rayonnant à partir d'une extrémité interne jusqu'à la périphérie ;
ce récipient étant caractérisé en ce que :
- chaque chemin de crête présente :
   - une section interne, qui s'étend du bord externe du dôme jusqu'à une jonction qui s'étend à une distance R2 de l'axe central, cette section interne ayant, dans un plan radial médian du pied, une première cambrure ;
   - une section externe qui s'étend à partir de la jonction dans le prolongement tangent de la section interne et jusqu'au sommet, cette section externe ayant, dans le plan radial médian du pied, une deuxième cambrure supérieure à la première cambrure ;
- la position de la jonction entre la section interne et la section externe est en lien de dépendance avec la taille du dôme central de sorte que les distances **R1** et **R2** sont dans un rapport tel que : $45 % \leq R 1 / R 2 \leq 60 %$

Une telle structure confère au fond une résistance, notamment thermo-mécanique, plus élevée que celle des fonds pétaloïdes connus, et rend, à quantité de matière équivalente, le fond plus résistant aux conditions de température et/ou d'humidité élevée, rencontrées notamment dans les pays tropicaux.

Diverses caractéristiques supplémentaires peuvent être prévues, seules ou en combinaison. Ainsi, par exemple :
- Le rapport **R1/R2** peut être compris entre 45% et 55%.
- Le récipient ayant une capacité volumique de 1,5 l, le rapport **R1/R2** est d'environ 50%.
- Le sommet de chaque pied s'étend à une distance **R3** de l'axe central et les distances **R1** et **R3** sont dans un rapport tel que : $25 % \leq R 1 / R 3 \leq 35 %$
- Pour un récipient ayant une capacité volumique de 1,5 l, les distances **R1** et **R3** sont avantageusement dans un rapport **R1/R3** d'environ 27%.
- L'extrémité interne de chaque vallée est espacée du bord externe du dôme central, d'une distance **E**.
- Cette distance E et les distances **R1** et **R2** sont avantageusement dans une relation telle que 45% ≤ **E/(R2-R1)** ≤ 55%, avec de préférence **E/(R2-R1)** ≅ 50%.
- Le fond présente un congé de raccordement entre l'extrémité interne de chaque vallée et le bord externe du dôme central.
- A la jonction entre la section interne et la section externe, le chemin de crête présente une largeur L1, et à distance **R2** de l'axe central la vallée présente une largeur **L2** telle que 60% ≤ **L1/L2** ≤ 210%.
- Pour un récipient ayant une capacité volumique de 1,5 l, les largeurs **L1** et **L2** sont de préférence égales ou sensiblement égales.
- A distance **R2** de l'axe central, un point médian du chemin de crête et un point médian de la vallée sont espacés, d'une part, axialement, d'une distance **H** et d'autre part, dans un plan transversal perpendiculaire à l'axe central, d'une distance **G**, telles que 20% ≤ **H/G** ≤ 30%.
- Pour un récipient ayant une capacité volumique de 1,5 l, les distances **H** et **G** sont avantageusement dans un rapport **H/G** d'environ 25%.
- La section externe du chemin de crête est de préférence droite, et forme avec un plan transversal perpendiculaire à l'axe central un angle compris entre 21° et 24°, et par ex. d'environ 22,5°.

D'autres objets et avantages de l'invention apparaîtront à la lumière de la description d'un mode de réalisation, faite ci-après en référence aux dessins annexés dans lesquels :
- La FIG.1 est une vue en perspective, par-dessous, d'un récipient pourvu d'un fond pétaloïde ;
- La FIG.2 est une vue de détail, en perspective, montrant le fond à plus grande échelle ;
- La FIG.3 est une vue en plan du fond du récipient ;
- La FIG.4 est un vue en coupe du fond de la FIG.3, selon le plan de coupe IV-IV ;
- La FIG.5 est une vue de détail, à plus grande échelle, du fond de la FIG.3, prise dans le médaillon V ;
- La FIG.6 est une vue de détail en coupe du fond faite dans un plan radial médian d'un pied ;
- La FIG.7 est une vue de détail en coupe du fond faite dans un plan radial médian d'une vallée.

Sur la FIG.1 est représenté, en perspective par-dessous, un récipient **1** en matière plastique (il s'agit en l'occurrence d'une bouteille). Le récipient **1** est obtenu par formage (soufflage ou étirage soufflage) à partir d'une préforme en polymère thermoplastique, par ex. en polytéréphtalate d'éthylène (PET). Avant le formage, la préforme est préalablement chauffée pour que la matière atteigne une température supérieure à sa température de transition vitreuse (laquelle est d'environ 80°C dans le cas du PET).

Le récipient **1** s'étend selon un axe **X** central. Il comprend une paroi latérale appelée corps **2,** et un fond **3** pétaloïde qui ferme le récipient **1** à une extrémité inférieure du corps **2.**

Le fond **3** présente une périphérie **4** par laquelle il se raccorde au corps **2.** Le fond **3** présente un axe central de symétrie qui, dans la configuration présentée, est confondu avec l'axe **X** central du récipient **1.**

Le fond **3** comprend, en premier lieu, un dôme **5** central qui fait saillie vers l'intérieur du récipient **1.** Dans l'exemple illustré, le dôme **5** se présente sous forme d'une calotte torique ou hémisphérique, dont la concavité est tournée vers l'extérieur du récipient **1.**

Au centre du dôme **5** s'étend, en saillie axiale vers l'extérieur du récipient **1,** une pastille **6** venue d'injection, dont la matière est demeurée sensiblement amorphe au cours du formage du récipient **1.**

Le dôme **5** a notamment pour fonction d'étirer la matière au centre du fond **3,** de façon à en accroître la cristallinité et donc la résistance mécanique.

Le dôme **5** est délimité par un bord **7** externe circulaire qui s'étend à une distance **R1** de l'axe **X** central. On note par ailleurs **D1** le diamètre du bord **7** externe circulaire (FIG.4). **D1** est tel que **D1** = 2**·R1**.

Le fond **3** comprend, en deuxième lieu, une série de pieds **8** en saillie vers l'extérieur du récipient **1,** qui rayonnent à partir du dôme **5** central. Chaque pied **8** présente un sommet **9,** qui est sa partie la plus saillante.

Chaque pied **8** est bordé latéralement, de part et d'autre, par une paire de flancs **10** de forme sensiblement triangulaire.

Ensemble, les sommets **9** s'étendent dans un plan **P** commun, appelé plan de pose, par lequel le récipient **1** peut reposer sur une surface plane (par exemple une table).

Chaque pied **8** présente une facette appelée chemin **11** de crête, qui s'étend radialement, en pente, depuis le bord **7** externe du dôme **5** central jusqu'au sommet **9**.

Chaque chemin **11** de crête présente, de l'intérieur (c'est-à-dire du côté de l'axe **X** central) vers l'extérieur (c'est-à-dire du côté de la périphérie **4**), deux sections successives, à savoir une section **12** interne et une section **13** externe, qui se raccordent à une jonction **14.**

La jonction **14** s'étend à une distance **R2** de l'axe **X** central. On note par ailleurs **D2** le diamètre du cercle joignant les jonctions **14** (FIG.4). **D2** est tel que **D2** = 2**·R2**.

La section **12** interne s'étend du bord **7** externe du dôme **5** jusqu'à la jonction **14** avec la section **13** externe. La section **12** interne présente, dans un plan radial médian du pied (correspondant au plan de coupe de la FIG.4 et de la FIG.6), une première cambrure **C1.** Si la section **12** interne est à contour circulaire (lorsque vue en coupe dans le plan radial médian), la première cambrure **C1** correspond au rayon de courbure de la section **12** interne. Sinon, la première cambrure **C1** peut être considérée comme étant la moyenne de la courbure de la section **12** interne, mesurée dans le plan radial médian.

La section **13** externe s'étend à partir de la jonction **14** avec la section **12** interne, dans le prolongement tangent de celle-ci, et jusqu'au sommet **9** du pied **8.**

La section **13** externe présente, dans le plan radial médian du pied **8** (correspondant au plan de coupe de la FIG.4 et de la FIG.6), une deuxième cambrure **C2.** Si la section **13** interne est à contour circulaire (lorsque vue en coupe dans le plan radial médian), la deuxième cambrure **C2** correspond au rayon de courbure de la section **13** interne. Sinon, la deuxième cambrure **C2** peut être considérée comme étant la moyenne de la courbure de la section **13** externe mesurée dans le plan radial médian.

La deuxième cambrure **C2** est supérieure à la première cambrure **C1** : **C2** ≥ **C1.**

Selon un mode préféré de réalisation illustré sur la FIG.4 et sur la FIG.6, la section **13** externe est droite - c'est-à-dire que la deuxième cambrure **C2** est infinie. Dans ce cas, la section externe forme avantageusement, avec tout plan transversal perpendiculaire à l'axe **X** central, un angle **A** compris entre 21° et 24°, et de préférence d'environ 22,5° (FIG.4).

La position de la jonction **14** entre la section **12** interne et la section **13** interne est en lien de dépendance avec la taille du dôme **5.** Plus précisément, les distances **R1** et **R2** sont dans un rapport tel que : $45 % \leq R 1 / R 2 \leq 60 %$

Selon un mode préféré de réalisation, le rapport **R1/R2** est plutôt compris entre 45% et 55%.

Pour un récipient **1** d'une capacité volumique de 1,5 l, le rapport **R1/R2** est d'environ 50%.

On note **R3** la distance de chaque sommet **9** à l'axe **X** central. On note par ailleurs **D3** le diamètre du cercle inscrit au polygone joignant les sommets **9** (FIG.4). **D3** est tel que **D3** = 2**·R3**.

On peut noter que les sommets **9** sont situés radialement en retrait par rapport à la périphérie **4** du fond **3.** En d'autres termes, le diamètre **D3** est inférieur au diamètre hors tout du fond **3** (qui, dans l'exemple illustré, correspond au diamètre hors tout du récipient **1**).

Les distances **R1** et **R3** sont avantageusement dans un rapport tel que 25% ≤ **R1/R3** ≤ 35%

Pour un récipient **1** ayant une capacité volumique de 1,5 l, les distances **R1** et **R3** sont de préférence dans un rapport **R1/R3** d'environ 27%.

Le fond **3** comprend, en troisième lieu, une série de vallées **15** formées chacune en creux entre deux pieds **8** successifs. Chaque vallée **15** est reliée à chacun des flancs **10** qui la bordent par un congé **16** de raccordement.

Chaque vallée **15** rayonne à partir d'une extrémité **17** interne jusqu'à la périphérie **4** du fond **3.**

Comme illustré notamment sur la FIG.5, l'extrémité **17** interne de chaque vallée **15** est espacée du bord **7** externe du dôme **5** central d'une distance **E.** Selon un mode préféré de réalisation illustré sur la FIG.5, la vallée **15** apparaît arrondie à son extrémité **17** interne, lorsque le fond est vu de dessous.

La distance **E** de l'extrémité **17** interne de chaque vallée **15** au bord **7** externe du dôme **5** central et les distance **R1** et **R2** sont avantageusement dans une relation telle que : $45 % \leq E / \left(R2-R1\right) \leq 55 %$

Selon un mode préféré de réalisation, la distance **E** de l'extrémité **17** interne de chaque vallée **15** au bord **7** externe du dôme **5** central et les distances **R1** et **R2** sont dans une relation telle que : $E / \left(R2-R1\right) ≅ 50 %$

Comme on le voit sur la FIG.7, le fond **3** présente un congé **18** de raccordement entre l'extrémité **17** interne de chaque vallée **15** et le bord **7** externe du dôme **5** central. Ce congé **18** de raccordement appartient à une zone **19** de raccordement plus vaste, en forme de croissant lorsque vue de dessous (c'est-à-dire dans le plan de la FIG.5), qui assure une jonction douce :
- radialement, entre la vallée **15** (du côté de son extrémité **17** interne) et le bord **7** externe du dôme **5** central ;
- latéralement, entre la vallée **15** et la section **12** interne de chaque chemin **11** de crête.

A la jonction entre la section **12** interne et la section **13** externe (c'est-à-dire à distance **R2** de l'axe **X** central), chaque chemin **11** de crête présente une largeur **L1.**

Par ailleurs, à distance **R2** de l'axe **X** central, chaque vallée **15** présente avantageusement une largeur **L2** telle que 60% ≤ **L1/L2** ≤ 210%.

La valeur du rapport **L1/L2** peut notamment dépendre de la capacité volumique (et donc du diamètre hors tout) du récipient **1.** Ainsi, pour un récipient **1** ayant une capacité volumique de 1,5 l, les largeurs **L1** et **L2** sont avantageusement égales (c'est-à-dire que l'écart entre **L1** et **L2** est inférieur à 5%) ou sensiblement égales (c'est-à-dire que l'écart entre **L1** et **L2** est compris entre 5% et 10%).

On note (cf. FIG.4 et FIG.5) :
- **M1** le point (géométrique) médian du chemin **11** de crête, situé à distance **R2** de l'axe **X** central (en d'autres termes, le point **M1** est le centre du segment formant la jonction **14** entre la section **12** interne et la section **13** externe du chemin **11** de crête ;
- **M2** le point médian de la vallée **15,** situé à distance **R2** de l'axe **X** central ;
- **H** la distance, mesurée axialement, entre les points **M1** et **M2** (et plus exactement entre les plans transversaux perpendiculaires à l'axe **X** central et passant respectivement par le point **M1** et par le point **M2**) ;
- **G** la distance séparant **M1** et **M2** dans un plan transversal perpendiculaire à l'axe **X** (et plus précisément la distance séparant les projections axiales de **M1** et **M2** dans un tel plan, qui correspond par ex. au plan de la FIG.5).

Les distances **H** et **G** sont avantageusement dans un rapport **H/G** tel que 20% ≤ **H/G** ≤ 30%.

Pour un récipient **1** ayant une capacité volumique de 1,5 l, les distances **H** et **G** sont de préférence dans un rapport **H/G** d'environ 25%.

Ainsi structuré, le fond **3** présente une résistance thermo-mécanique plus élevée qu'un fond pétaloïde courant, à quantité de matière équivalente. Plus précisément, des essais ont démontré que le fond **3** est plus résistant aux conditions de température et/ou d'humidité élevée.

Ces performances proviennent, notamment, de la douceur des galbes du fond **3,** qui assure une bonne répartition des efforts et minimise la concentration des contraintes dans une (ou plusieurs) zone(s) localisée(s). Cette douceur résulte notamment de la localisation de la jonction **14** entre la section **12** interne et la section **13** externe du chemin **11** de crête des pieds **8,** caractérisée par le rapport **R1/R2.**

La présence du dôme **5** est ici nécessaire à la rigidité structurelle du fond **3.** Si la jonction **14** était trop proche du bord **7** externe de celui-ci, la transition entre la section **12** interne du chemin **11** de crête et le dôme serait trop brutale et on noterait alors l'apparition d'une concentration de contraintes sur la section **12** interne. Si au contraire la jonction **14** était trop proche du pied **8,** le fond **3** serait d'une hauteur trop faible et offrirait une résistance mécanique insuffisante.

La distance **E** d'espacement entre les vallées **15** et le dôme **5** permet également, via le congé **18** de raccordement, d'assurer une transition douce entre eux. Rapprocher l'extrémité **17** interne des vallées **15** du dôme **5** diminuerait le rayon du congé **18** de raccordement et augmenterait la concentration des contraintes sur celui-ci. A l'extrême, faire déboucher les vallées sur le dôme central provoquerait l'apparition d'un pic de contraintes à la jonction entre les vallées et le dôme.

Le rapport **H/G,** assez faible, et le rapport **L1/L2,** au contraire assez élevé, contribuent également (quoiqu'indirectement et de manière secondaire), à la douceur des galbes du fond **3** et donc à la répartition des efforts sur celui-ci.

On constate même que, lorsque le récipient **1** rempli et bouché est soumis à des conditions de température (supérieure à 40°) et/ou d'humidité (supérieure à 50%) élevée, le fond **3** se déploie légèrement (c'est-à-dire que le diamètre **D3** s'élargit quelque peu) et de manière uniforme. Il en résulte une augmentation de l'assise du récipient **1,** au bénéfice de sa stabilité.

## Revendications

1. Récipient (**1**) en matière plastique comprenant un corps (**2**) et un fond (**3**) pétaloïde qui se raccorde au corps (**2**) par une périphérie (**4**), le fond (**3**) ayant un axe (**X**) central de symétrie et comprenant :
- un dôme (**5**) central qui fait saillie vers l'intérieur du récipient (**1**), délimité par un bord (**7**) externe circulaire qui s'étend à une distance **R1** de l'axe (**X**) central ;
- une série de pieds (**8**) en saillie vers l'extérieur du récipient (**1**), qui rayonnent à partir du dôme (**5**) central et présentent chacun un sommet (**9**) éloigné radialement du dôme central et un chemin (**11**) de crête qui s'étend du bord (**7**) externe du dôme (**5**) central jusqu'au sommet (**9**) ;
- une série de vallées (**15**) formées chacune en creux entre deux pieds (**8**) successifs, chaque vallée (**15**) rayonnant à partir d'une extrémité (**17**) interne jusqu'à la périphérie (**4**) ;
**caractérisé en ce que** :
- chaque chemin (**11**) de crête présente :
• une section (**12**) interne, qui s'étend du bord (**7**) externe du dôme (**5**) jusqu'à une jonction (**14**) qui s'étend à une distance **R2** de l'axe (**X**) central, cette section (**12**) interne ayant, dans un plan radial médian du pied (**8**), une première cambrure (**C1**) ;
• une section (**13**) externe qui s'étend à partir de la jonction (**14**) dans le prolongement tangent de la section (**12**) interne et jusqu'au sommet (**9**), cette section (**13**) externe ayant, dans le plan radial médian du pied (**8**), une deuxième cambrure (**C2**) supérieure à la première cambrure (**C1**) ;
- la position de la jonction (**14**) entre la section (**12**) interne et la section (**13**) externe est en lien de dépendance avec la taille du dôme (**5**) central de sorte que les distances **R1** et **R2** sont dans un rapport tel que : $45 % \leq R 1 / R 2 \leq 60 % .$

2. Récipient (**1**) selon la revendication 1, **caractérisé en ce que** le rapport **R1/R2** est compris entre 45% et 55%.

3. Récipient (**1**) selon la revendication 2, **caractérisé en ce que**, le récipient (**1**) ayant une capacité volumique de 1,5 l, le rapport **R1/R2** est d'environ 50%.

4. Récipient (**1**) selon l'une des revendications précédentes, **caractérisé en ce que** :
- le sommet (**9**) de chaque pied (**8**) s'étend à une distance **R3** de l'axe (**X**) central ;
- les distances **R1** et **R3** sont dans un rapport tel que : $25 % \leq R 1 / R 3 \leq 35 %$

5. Récipient (**1**) selon la revendication 4, **caractérisé en ce que**, le récipient (**1**) ayant une capacité volumique de 1,5 l, les distances **R1** et **R3** sont dans un rapport **R1/R3** d'environ 27%.

6. Récipient (**1**) selon l'une des revendications précédentes, **caractérisé en ce que** l'extrémité (**17**) interne de chaque vallée (**15**) est espacée du bord (**7**) externe du dôme (**5**) central d'une distance **E.**

7. Récipient (**1**) selon la revendication 6, **caractérisé en ce que** la distance **E** de l'extrémité (**17**) interne de chaque vallée (**15**) et les distance **R1** et **R2** sont dans une relation telle que : $45 % \leq E / \left(R2-R1\right) \leq 55 %$

8. Récipient (**1**) selon la revendication 7, **caractérisé en ce que** la distance **E** de l'extrémité (**17**) interne de chaque vallée (**15**) au bord (**7**) externe du dôme (**5**) central et les distance **R1** et **R2** sont dans une relation telle que : $E / \left(R2-R1\right) ≅ 50 %$

9. Récipient (**1**) selon l'une des revendications précédentes, **caractérisé en ce que** le fond (**3**) présente un congé (**18**) de raccordement entre l'extrémité (**17**) interne de chaque vallée (**15**) et le bord (**7**) externe du dôme (**5**) central.

10. Récipient (**1**) selon l'une des revendications précédentes, **caractérisé en ce que** :
- à la jonction (**14**) entre la section (**12**) interne et la section (**13**) externe, le chemin (**11**) de crête présente une largeur **L1** ;
- à distance **R2** de l'axe (**X**) central, la vallée (**15**) présente une largeur **L2** telle que : $60 % \leq L 1 / L 2 \leq 210 %$

11. Récipient (**1**) selon la revendication 10, **caractérisé en ce que**, le récipient (**1**) ayant une capacité volumique de 1,5 l, les largeurs **L1** et **L2** sont égales ou sensiblement égales.

12. Récipient (**1**) selon l'une des revendications précédentes, **caractérisé en ce que**, à distance **R2** de l'axe (**X**) central, un point (**M1**) médian du chemin (**11**) de crête et un point (**M2**) médian de la vallée (**15**) sont espacés, d'une part, axialement, d'une distance **H** et d'autre part, dans un plan transversal perpendiculaire à l'axe (**X**) central, d'une distance **G,** telles que : $20 % \leq H / G \leq 30 %$

13. Récipient (**1**) selon la revendication 12, **caractérisé en ce que**, le récipient (**1**) ayant une capacité volumique de 1,5 l, les distances **H** et **G** sont dans un rapport **H/G** d'environ 25%.

14. Récipient (**1**) selon l'une des revendications précédentes, **caractérisé en ce que** la section (**13**) externe du chemin (**11**) de crête est droite, et forme avec un plan transversal perpendiculaire à l'axe (**X**) central un angle (**A**) compris entre 21° et 24°.

15. Récipient (**1**) selon la revendication 14, **caractérisé en ce que** l'angle (**A**) est de 22,5° environ.

## Patentansprüche

1. Behälter (1) aus Kunststoff, welcher einen Körper (2) und einen Petaloidboden (3), welcher sich über einen Umfang (4) an den Körper (2) anschließt, umfasst, wobei der Boden (3) eine zentrale Symmetrieachse (X) aufweist und umfasst:
- eine zentrale Wölbung (5), welche in Richtung des Inneren des Behälters (1) vorsteht und von einem kreisförmigen Außenrand (7) begrenzt wird, welcher sich in einem Abstand R1 von der zentralen Achse (X) erstreckt;
- eine Reihe von in Richtung der Außenseite des Behälters (1) vorstehenden Füßen (8), welche von der zentralen Wölbung (5) aus strahlenförmig verlaufen und jeweils einen von der zentralen Wölbung radial beabstandeten Scheitel (9) und einen Gratweg (11), welcher sich von dem Außenrand (7) der zentralen Wölbung (5) bis zum Scheitel (9) erstreckt, aufweisen;
- eine Reihe von Tälern (15), die jeweils zwischen zwei aufeinander folgenden Füßen (8) ausgehöhlt sind, wobei jedes Tal (15) von einem inneren Ende (17) aus bis zum Umfang (4) strahlenförmig verläuft;
**dadurch gekennzeichnet, dass**:
- jeder Gratweg (11) aufweist:
• einen inneren Abschnitt (12), welcher sich vom Außenrand (7) der Wölbung (5) bis zu einer Verbindungsstelle (14) erstreckt, welche sich in einem Abstand R2 von der zentralen Achse (X) erstreckt, wobei dieser innere Abschnitt (12) in einer radialen Mittelebene des Fußes (8) eine erste Krümmung (C1) aufweist;
• einen äußeren Abschnitt (13), welcher sich von der Verbindungsstelle (14) aus in der tangentialen Verlängerung des inneren Abschnitts (12) und bis zum Scheitel (9) erstreckt, wobei dieser äußere Abschnitt (13) in der radialen Mittelebene des Fußes (8) eine zweite Krümmung (C2) aufweist, die größer als die erste Krümmung (C1) ist;
- die Position der Verbindungsstelle (14) zwischen dem inneren Abschnitt (12) und dem äußeren Abschnitt (13) mit der Größe der zentralen Wölbung (5) in einer Abhängigkeitsbeziehung steht, derart, dass die Abstände R1 und R2 in einem solchen Verhältnis stehen, dass gilt: $45 % \leq R1/R2 \leq 60% .$

2. Behälter (1) nach Anspruch 1, **dadurch gekennzeichnet, dass** das Verhältnis R1/R2 zwischen 45 % und 55 % liegt.

3. Behälter (1) nach Anspruch 2, **dadurch gekennzeichnet, dass**, wenn der Behälter (1) ein Fassungsvermögen von 1,5 l aufweist, das Verhältnis R1/R2 ungefähr 50 % beträgt.

4. Behälter (1) nach einem der vorhergehenden Ansprüche, **dadurch gekennzeichnet, dass**:
- der Scheitel (9) jedes Fußes (8) sich in einem Abstand R3 von der zentralen Achse (X) erstreckt;
- die Abstände R1 und R3 in einem solchen Verhältnis stehen, dass gilt:
$25 % \leq R1/R3 \leq 35 % .$

5. Behälter (1) nach Anspruch 4, **dadurch gekennzeichnet, dass**, wenn der Behälter (1) ein Fassungsvermögen von 1,5 l aufweist, die Abstände R1 und R3 in einem Verhältnis R1/R3 von ungefähr 27 % stehen.

6. Behälter (1) nach einem der vorhergehenden Ansprüche, **dadurch gekennzeichnet, dass** das innere Ende (17) jedes Tals (15) vom Außenrand (7) der zentralen Wölbung (5) um einen Abstand E beabstandet ist.

7. Behälter (1) nach Anspruch 6, **dadurch gekennzeichnet, dass** der Abstand E des inneren Endes (17) jedes Tals (15) und die Abstände R1 und R2 in einer solchen Beziehung stehen, dass gilt: $45 % \leq E/ \left(R2-R1\right) \leq 55 % .$

8. Behälter (1) nach Anspruch 7, **dadurch gekennzeichnet, dass** der Abstand E des inneren Endes (17) jedes Tals (15) vom Außenrand (7) der zentralen Wölbung (5) und die Abstände R1 und R2 in einer solchen Beziehung stehen, dass gilt: $E / \left(R2-R1\right) ≡ 50 % .$

9. Behälter (1) nach einem der vorhergehenden Ansprüche, **dadurch gekennzeichnet, dass** der Boden (3) eine Verrundung (18) zwischen dem inneren Ende (17) jedes Tals (15) und dem Außenrand (7) der zentralen Wölbung (5) aufweist.

10. Behälter (1) nach einem der vorhergehenden Ansprüche, **dadurch gekennzeichnet, dass**:
- an der Verbindungsstelle (14) zwischen dem inneren Abschnitt (12) und dem äußeren Abschnitt (13) der Gratweg (11) eine Breite L1 aufweist;
- in einem Abstand R2 von der zentralen Achse (X) das Tal (15) eine solche Breite L2 aufweist, dass gilt: $60 % \leq L1/L2 \leq 21 0% .$

11. Behälter (1) nach Anspruch 10, **dadurch gekennzeichnet, dass**, wenn der Behälter (1) ein Fassungsvermögen von 1,5 l aufweist, die Breiten L1 und L2 gleich oder im Wesentlichen gleich sind.

12. Behälter (1) nach einem der vorhergehenden Ansprüche, **dadurch gekennzeichnet, dass** in einem Abstand R2 von der zentralen Achse (X) ein mittlerer Punkt (M1) des Gratweges (11) und ein mittlerer Punkt (M2) des Tals (15) einerseits axial um einen Abstand H und andererseits in einer zur zentralen Achse (X) senkrechten Querebene um einen Abstand G beabstandet sind, derart, dass gilt: $20 % \leq H / G \leq 30 % .$

13. Behälter (1) nach Anspruch 12, **dadurch gekennzeichnet, dass**, wenn der Behälter (1) ein Fassungsvermögen von 1,5 l aufweist, die Abstände H und G in einem Verhältnis H/G von ungefähr 25 % stehen.

14. Behälter (1) nach einem der vorhergehenden Ansprüche, **dadurch gekennzeichnet, dass** der äußere Abschnitt (13) des Gratweges (11) gerade ist und mit einer zur zentralen Achse (X) senkrechten Querebene einen Winkel (A) zwischen 21° und 24° bildet.

15. Behälter (1) nach Anspruch 14, **dadurch gekennzeichnet, dass** der Winkel (A) ungefähr 22,5° beträgt.

## Claims

1. Container (**1**) made of plastic material comprising a body (**2**) and a petaloid bottom (**3**) that is connected to the body (**2**) by a periphery (**4**), the bottom (**3**) having a central axis (**X**) of symmetry and comprising:
- a central dome (**5**) that projects toward the interior of the container (**1**), delimited by a circular external edge (**7**) at a distance **R1** from the central axis (**X**);
- a series of feet (**8**) projecting toward the exterior of the container (**1**) each of which radiates from the central dome (**5**) and each of which has a peak (**9**) radially remote from the central dome and a crest path (**11**) that extends from the external edge (**7**) of the central dome (**5**) to the peak (**9**);
- a series of valleys **(15)** each formed as a hollow between two successive feet **(8),** each valley **(15)** radiating from an internal end **(17)** to the periphery **(4);**
**characterized in that**:
- each crest path **(11)** has:
• an internal section **(12)** that extends from the external edge **(7)** of the dome **(5)** to a junction **(14)** at a distance **R2** from the central axis **(X),** said internal section **(12)** having in a median radial plane of the foot **(8)** a first curvature (**C1**);
• an external section **(13)** that extends from the junction **(14)** tangentially in line with the internal section **(12)** to the peak **(9),** said external section **(13)** having in the median radial plane of the foot **(8)** a second curvature **(C2)** greater than the first curvature (**C1**);
- the position of the junction **(14)** between the internal section **(12)** and the external section **(13)** is dependent on the size of the central dome (5) such that the distances **R1** and **R2** are in a ratio such that: $45 % \leq R 1 / R 2 \leq 60%$

2. Container (**1**) according to Claim 1, **characterized in that** the ratio **R1**/**R2** is between 45% and 55%.

3. Container (**1**) according to Claim 2, **characterized in that**, the container (**1**) having a capacity by volume of 1.5 1, the ratio **R1**/**R2** is approximately 50%.

4. Container (**1**) according to any one of the preceding claims, **characterized in that**:
- the peak (**9**) of each foot (**8**) is at a distance **R3** from the central axis (**X**);
- the distances **R1** and **R3** are in a ratio such that: $25 % \leq R 1 / R 3 \leq 35 %$

5. Container **(1)** according to Claim 4, **characterized in that**, the container **(1)** having a capacity by volume of 1.5 1, the distances **R1** and **R3** are in a ratio **R1**/**R3** of approximately 27%.

6. Container (**1**) according to any one of the preceding claims, **characterized in that** the internal end (**17**) of each valley (**15**) is spaced from the external edge (**7**) of the central dome (**5**) by a distance **E.**

7. Container (**1**) according to Claim 6, **characterized in that** the distance **E** from the internal end (**17**) of each valley (**15**) and the distances **R1** and **R2** are in a relation such that: $45 % \leq E / \left(R2-R1\right) \leq 55 %$

8. Container (**1**) according to Claim 7, **characterized in that** the distance **E** from the internal end (**17**) of each valley **(15)** to the external edge (**7**) of the central dome (**5**) and the distances **R1** and **R2** are in a relation such that: $E / \left(R2-R1\right) ≅ 50 %$

9. Container **(1)** according to any one of the preceding claims, **characterized in that** the bottom **(3)** has a connecting fillet (**18**) between the internal end (**17**) of each valley (**15**) and the external edge (**7**) of the central dome (**5**).

10. Container (**1**) according to any one of the preceding claims, **characterized in that**:
- at the junction (**14**) between the internal section (**12**) and the external section (**13**) the crest path (**11**) has a width **L1;**
- at the distance **R2** from the central axis (**X**) the valley (**15**) has a width **L2** such that: $60 % \leq L 1 / L 2 \leq 210 %$

11. Container (**1**) according to Claim 10, **characterized in that**, the container (**1**) having a capacity by volume of 1.5 1, the widths **L1** and **L2** are equal or substantially equal.

12. Container (**1**) according to any one of the preceding claims, **characterized in that**, at the distance **R2** from the central axis (**X**), a median point (**M1**) of the crest path (**11**) and a median point (**M2**) of the valley **(15)** are spaced, firstly, axially by a distance **H** and, secondly, in a transverse plane perpendicular to the central axis (**X**), by a distance **G** such that: $20 % \leq H / G \leq 30 %$

13. Container (**1**) according to Claim 12, **characterized in that**, the container (**1**) having a capacity by volume of 1.5 1, the distances **H** and **G** are in a ratio **H/G** of approximately 25%.

14. Container (**1**) according to any one of the preceding claims, **characterized in that** the external section **(13)** of the crest path **(11)** is straight and forms with a transverse plane perpendicular to the central axis **(X)** an angle **(A)** between 21° and 24°.

15. Container **(1)** according to Claim 14, **characterized in that** the angle **(A)** is approximately 22.5°.
